# EUROPÄISCHE PATENTSCHRIFT

(11) **EP 0 303 278 B1**
(45) Veröffentlichungstag und Bekanntmachung des Hinweises auf die Patenterteilung: **30.10.1991**
(21) Anmeldenummer: 88113102.3
(22) Anmeldetag: 12.08.1988
(51) Int. Cl.: B25B 27/00

(54) **Werkzeug**
Tool
Outil

(30) Priorität: 12.08.1987 DE 8711007 U
(43) Veröffentlichungstag der Anmeldung: 15.02.1989
(73) Patentinhaber: Flinspach, Martin, D-7107 Nordheim (DE)
(72) Erfinder: Flinspach, Martin, D-7107 Nordheim (DE)
(74) Vertreter: Müller, Hans, Dipl.-Ing.

(56) Entgegenhaltungen:
- US-A- 3 209 445

## Beschreibung

Die Erfindung betrifft ein Werkzeug zum Einbauen eines Entlüftungsfilters in eine im Kurbelgehäuse eines Personenkraftwagens (PKW) vorhandene Öffnung. Der Entlüftungsfilter sitzt dabei mit Preßsitz in einer im Kurbelgehäuse vorhandenen Öffnung. Von außen liegt der Entlüftungsfilter mit seinem ihn kranzartig umgebenden Kragen an der Außenseite des Kurbelgehäuses an.

Das Innere des Entlüftungsfilters ist über einen Entlüftungsschlauch mit dem im PKW vorhandenen Luftfilter verbunden. Ein im Inneren des Kurbelgehäuses vorhandener Überdruck kann sich somit durch den Entlüftungsfilter und den Entlüftungsschlauch hindurch über den Luftfilter abbauen. Der Überdruck im Kurbelgehäuse baut sich aufgrund der im Kurbelgehäuse herrschenden unterschiedlich hohen Temperaturen und ferner dadurch auf, daß die Zylinderdichtungen des Motors nicht vollständig gasdicht in der Motorblockwandung geführt sind, so daß mehr oder weniger heiße Gase in das Kurbelgehäuse eindringen können.

### STAND DER TECHNIK

Spezielle Werkzeuge zum Einbauen eines derartigen Entlüftungsfilters sind nicht bekannt. Daher erweist sich sein Einbau als sehr zeitaufwendig, einmal wegen der beengten Platzverhältnisse in dem Motorraum eines PKW und insbesondere aber wegen des erforderlichen genauen Preßsitzes des Entlüftungsfilters in dem Öffnungsrand der im Kurbelgehäuse vorhandenen Öffnung.

Der somit nur sehr schwer abzuschätzende Aufwand, der beim Einbau eines derartigen Entlüftungsfilters anfällt, hat dazu geführt, daß von PKW-Herstellwerken keine Zeitvorgaben - wie sonst für fast alle Reparaturarbeiten üblich - festgelegt werden. Obwohl es sinnvoll wäre, bei Inspektionsarbeiten an einem PKW regelmäßig festzustellen, ob das im Kurbelgehäuse vorhandene Öl qualitativ noch einwandfrei ist, wird von PKW-Herstellwerken der Austausch besagter Entlüftungsfilter bei den regelmäßig vorgeschriebenen Inspektionen nicht mit vorgeschrieben, obwohl der Materialwert eines Entlüftungsfilters in keinem Verhältnis zum Schaden steht, der bei einem verstopften Entlüftungsfilter oder bei einem im Kurbelgehäuse nicht mehr qualitativ einwandfreiem Öl auftreten kann.

### DARSTELLUNG DER ERFINDUNG

Der Erfindung liegt die Aufgabe zugrunde, ein Werkzeug anzugeben, mit dem auf einfache Weise der in einem Kurbelgehäuse eines PKW vorhandene Entlüftungsfilter eingebaut werden kann.

Diese Erfindung ist durch das Werkzeug des Hauptanspruchs gegeben. Sie ist bei diesem Werkzeug dementsprechend gekennzeichnet durch ein topfartiges Gehäuse mit zumindest teilweise vorhandener Gehäusewandung und Gehäuseboden, durch eine ebenflächige Oberfläche des vom Gehäuseboden weggerichteten freien Randes der Gehäusewandung und durch eine parallele Ausrichtung des Gehäusebodens bezüglich der Oberfläche des freien Randes der Gehäusewandung, wobei das topfartige Gehäuse über den Entlüftungsfilter stülpbar und mit seinem freien Rand an dem Kragen dieses Entlüftungsfilters anlegbar ist. Zum Einsetzen des Entlüftungsfilters in die Öffnung des Kurbelgehäuses wird der Entlüftungsfilter in das topfartige Gehäuse des Werkzeuges eingesetzt, wobei der Entlüftungsfilter mit seinem umlaufenden Kragen an dem freien Rand der Gehäusewandung des Filters aufruht. Der Entlüftungsfilter kann so zielgenau an der Öffnung des Kurbelgehäuses positioniert und durch Schlagen auf die Außenseite des Gehäusebodens einfach und schnell in die Öffnung des Kurbelgehäuses paßgenau hineingedrückt werden. Dies hat den Vorteil, daß nicht unmittelbar am umlaufenden Kragen des Entlüftungsfilters beim Einsetzvorgang herumgeklopft werden muß, was einerseits zu Verkantungen des Entlüftungsfilters in der Öffnung des Kurbelgehäuses und außerdem zu Beschädigungen dieses Kragens geführt hat.

Die Handhabung beim Einbau des Entlüftungsfilters kann insbesondere bei äußerst beengten Raumverhältnissen noch dadurch verbessert werden, daß an dem Werkzeug ein Griffstück befestigt wird, das dann seitlich von der Gehäusewandung wegsteht. Damit ist es möglich, beliebig weit von dem eigentlichen Einbauort entfernt das Werkzeug und damit auch den Entlüftungsfilter während des Einbauvorganges zu halten.

Als Vorteil hat sich weiter herausgestellt, wenn das Griffstück stabartig und dabei insbesondere mit seinem einen Ende in der Gehäusewandung einschraubbar ausgebildet ist.

Da das Werkzeug oftmals mit Öl verschmierten Händen gehalten wird, ist in vorteilhafter Weise an dem freien Ende des stabartigen Griffstückes ein Knaufstück befestigt, wodurch verhindert wird, daß das Werkzeug aus der ölverschmierten Handfläche unbeabsichtigt herausrutschen kann.

Bei einer kreisförmigen Öffnung im Kurbelgehäuse und einer dementsprechenden kreisförmigen Umrißlinie des Kragens des Entlüftungsfilters ist zur paßgenauen Anlage des Werkzeuges an diesem Kragen auch das Topfgehäuse dieses Werkzeuges kreiszylinderförmig ausgebildet.

Sofern an der Außenseite des Entlüftungsfilters ein Rohrstutzen zum Anschluß eines Entlüftungsschlauches vorhanden ist, ist in vorteilhafter Weise in der Gehäusewandung ein Schlitz vorhanden, der sich von dem freien Rand der Gehäusewandung in Richtung auf den Gehäuseboden hin erstreckt und zumindest so breit ist, daß durch den Schlitz der an dem Entlüftungsfilter seitlich vorhandene Entlüftungsstutzen durchführbar ist. Damit ist gewährleistet, daß auch bei vorhandenem Entlüftungsstutzen das Werkzeug mit seinem topfartigen Gehäuse über den Entlüftungsfilter gestülpt werden kann.

### KURZE BESCHREIBUNG DER ZEICHNUNG

Die Erfindung wird im folgenden anhand des in der Zeichnung dargestellten Ausführungsbeispiels näher beschrieben und erläutert. Die der Beschreibung und der Zeichnung zu entnehmende Merkmale können bei anderen Ausführungsformen der Erfindung einzeln für sich oder zu mehreren in beliebiger Kombination angewendet werden.

Die einzige Figur zeigt in perspektivischer Ansicht ein Werkzeug, das zur Anlage an einem Entlüftungsfilter vorgesehen ist.

### WEGE ZUR AUSFÜHRUNG DER ERFINDUNG

Ein Werkzeug 10 besitzt eine im Querschnitt kreiszylinderförmige Gehäusewandung 12, die an ihrem einen Ende durch einen Boden 14 verschlossen ist.

Die dem Boden 14 gegenüberliegende Oberfläche 16 des freien Randes dieser Gehäusewandung 12 ist parallel zur Ebene des Bodens 14 ausgerichtet.

Ein Schlitz 18 erstreckt sich in der Gehäusewandung 12 von der Oberfläche 16 in Richtung auf den Boden 14 hin. In die Gehäusewandung 12 ist ein stabförmiger Griff 20 eingeschraubt, der an seinem freien Ende eine kugelförmige Verdickung 22 trägt.

Ein Entlüftungsfilter 24, der in eine Öffnung 26 eingesetzt werden soll, die in der Außenwand eines Kurbelgehäuses 28 vorhanden ist, ist von einem Kragen 30 kranzartig umgeben. Dieser Kragen 30 besitzt eine von Kurbelgehäuse 28 weggerichtete Oberfläche 32, die ebenso wie die Oberfläche 16 des Werkzeuges 10 in sich ebenflächig ausgebildet ist. Das Werkzeug 10 kann mit seiner Oberfläche 16 damit an der Oberfläche 32 enganliegend positioniert werden. Dabei befindet sich der außerhalb der Außenwand des Kurbelgehäuses vorhandene Körperteil des eingebauten Entlüftungsfilters 24 innerhalb der Gehäusewandung 12 des Werkzeuges 10. Das bedeutet, daß das Werkzeug 10 über den Entlüftungsfilter 24 gestülpt werden kann, wobei das Werkzeug 10 etwa entlang der Pfeile 34, 36 zu führen ist. Die Oberfläche 16 des Werkzeuges 10 liegt dabei an der Oberfläche 32 des Entlüftungsfilters 24 dicht an.

Zum Einbauen des Entlüftungsfilters 24 wird der in der Gehäusewandung 12 vorhandene Entlüftungsfilter 24 an der Außenwand des Kurbelgehäuses 28 im Bereich der Öffnung 26 positioniert und in die Öffnung 26 dadurch hineingedrückt, daß auf die Außenseite des Bodens 14 entsprechend stark geklopft bzw. gehämmert wird.

Ein in der Gehäusewandung 12 vorhandener Schlitz 18 ist zumindest so breit, daß der an dem Entlüftungsfilter 24 vorhandene Stutzen 38 ein Überstülpen des Werkzeuges 10 über den Entlüftungsfilter 24 nicht behindert. Die Breite des Schlitzes 18 entspricht daher mindestens dem Außendurchmesser des Stutzens 38.

## Patentansprüche

1. Werkzeug (10) zum Einbauen eines Entlüftungsfilters (24) in eine im Kurbelgehäuse (28) eines Personenkraftwagens (PKW) vorhandene Öffnung (26), wobei der Entlüftungsfilter (24) in der Öffnung (26) reibschlüssig haltbar und mit seinem ihn kranzartig umgebenden Kragen (30) an der Außenseite des Kurbelgehäuses (28) anlegbar ist, mit
- einem topfartigen Gehäuse mit zumindest teilweise vorhandener Gehäusewandung (12) und Gehäuseboden (14),
- einem in der Gehäusewandung (10) vorhandenen Schlitz (18), der sich von dem freien Rand der Gehäusewandung (12) in Richtung auf den Gehäuseboden (14) hin erstreckt und durch den ein an dem Entlüftungsfilter (24) seitlich vorhandenes Entlüftungsrohr (38) hindurchführbar ist,
- einer ebenflächigen Oberfläche (16) des vom Gehäuseboden (14) weggerichteten freien Randes der Gehäusewandung (12)
- einer parallelen Ausrichtung des Gehäusebodens (14) bezüglich der Oberfläche (16) des freien Randes der Gehäusewandung (12),
wobei das topfartige Gehäuse über den Entlüftungsfilter (24) stülpbar und mit seinem freien Rand an dem Kragen (30) des Entlüftungsfilters (24) anlegbar ist

2. Werkzeug nach Anspruch 1, wobei ein Griffstück (20) an dem Gehäuse angebracht ist, das seitlich von der Gehäusewandung (12) wegsteht.

3. Werkzeug nach Anspruch 2, wobei das Griffstück (20) stabartig ausgebildet ist.

4. Werkzeug nach Anspruch 3, wobei das stabartige Griffstück (20) mit seinem einen Ende in der Gehäusewandung (12) einschraubbar ist.

5. Werkzeug nach Anspruch 3, wobei an dem freien Ende des stabartigen Griffstückes (20) ein Knaufstück (22) befestigt ist.

6. Werkzeug nach Anspruch 1, wobei das topfartige Gehäuse kreiszylinderförmig ausgebildet ist.

## Claims

1. Tool (10) for installing a ventilation filter (24) in an aperture (26) present in the crankcase (28) of a passenger vehicle, it being possible to hold the ventilation filter (24) in the aperture (26) in a frictionally engaging manner and to place it with its collar (30), surrounding it in a ring-like manner, on the outside of the crankcase (28), having
- a pot-like casing with an at least partially present casing wall (12) and casing floor (14),
- a slot (18) which is present in the casing wall (10) and extends from the free edge of the casing wall (12) in the direction of the casing floor (14) and through which a ventilation pipe (38) which is present at the side of the ventilation filter (24) can be led,
- a plane surface (16) of the free edge, directed away from the casing floor (14), of the casing wall (12),
- a parallel alignment of the casing floor (14) with respect to the surface (16) of the free edge of the casing wall (12),
- it being possible to fit the pot-like casing over the ventilation filter (24) and place it with its free edge on the collar (30) of the ventilation filter (24).

2. Tool according to Claim 1, a handle piece (20) which projects laterally from the casing wall (12) being mounted on the casing.

3. Tool according to Claim 2, the handle piece (20) being of rod-like construction.

4. Tool according to Claim 3, it being possible to screw the rod-like handle piece (20) with its one end in the casing wall (12).

5. Tool according to Claim 3, a knob piece (22) being attached to the free end of the rod-like handle piece (22).

6. Tool according to Claim 1, the pot-like casing being constructed in a circular cylindrical shape.

## Revendications

1. Outil (10) pour le montage d'un filtre de ventilation (24) dans une ouverture (26) présente dans un carter (28) d'un véhicule automobile (PKW), le filtre de ventilation (24) pouvant être maintenu dans l'ouverture (26) par une liaison par frottement et pouvant être appliqué, par son collet (30) qui l'entoure à la manière d'une couronne, contre la face externe du carter (28), comprenant :
- un corps en forme de pot et comportant une paroi de corps (12) et un fond de corps (14) au moins partiellement présents,
- une rainure (18) qui est présente dans la paroi de corps (12) et qui s'étend à partir du bord libre de la paroi de corps (12) dans la direction du fond de corps (14), et par laquelle peut être passée un conduit de ventilation (38) présent latéralement sur le filtre de ventilation (24),
- une surface plane (16) du bord libre, de la paroi de corps (12), dirigé à l'écart du fond de corps (14),
- un agencement parallèle du fond de corps (14) par rapport à la surface (16) du bord libre de la paroi de corps (2),
le corps en forme de pot pouvant être retourné sur le filtre de ventilation (24) et pouvant être appliqué par son bord libre sur le collet (30) du filtre de ventilation (24).

2. Outil suivant la revendication 1, pour lequel une poignée (20) est fixée sur le corps et s'écarte latéralement de la paroi de corps (12).

3. Outil suivant la revendication 2, pour lequel la poignée (20) est réalisée sous une forme de barre.

4. Outil suivant la revendication 3, pour lequel la poignée (20) en forme de barre peut être vissée par une de ses extrémités dans la paroi de corps (12).

5. Outil suivant la revendication 3, pour lequel une partie de tête (22) peut être fixée à l'extrémité libre de la poignée (20) en forme de barre.

6. Outil suivant la revendication 1, pour lequel le corps en forme de pot est réalisé sous une forme cylindrique circulaire.
